# EUROPÄISCHE PATENTSCHRIFT

(11) **EP 3 634 642 B1**
(45) Veröffentlichungstag und Bekanntmachung des Hinweises auf die Patenterteilung: **06.09.2023**
(21) Anmeldenummer: 18729627.2
(22) Anmeldetag: 01.06.2018
(51) Int. Cl.: B04B 1/14, B04B 11/04, B04B 9/10

(54) **VERFAHREN ZUR FESTSTOFFENTLEERUNG EINER ZENTRIFUGE**
METHOD FOR EMPTYING SOLIDS FROM A CENTRIFUGE
PROCÉDÉ DE VIDANGE DE MATIÈRE SOLIDE D'UNE CENTRIFUGEUSE

(30) Priorität: 07.06.2017 DE 102017112553
(43) Veröffentlichungstag der Anmeldung: 15.04.2020
(73) Patentinhaber: GEA Mechanical Equipment GmbH, 59302 Oelde (DE)
(72) Erfinder: ROTERMUND, Ulrich, 59302 Oelde (DE)
(74) Vertreter: Specht, Peter
(86) Internationale Anmeldenummer: PCT/EP2018/064429
(87) Internationale Veröffentlichungsnummer: WO 2018/224400

(56) Entgegenhaltungen:
- EP-A2- 2 196 266
- DE-C- 654 589
- GB-A- 423 162
- US-A1- 2012 206 071

## Beschreibung

Die Erfindung betrifft ein Verfahren nach Anspruch 1.

Ein solches Verfahren ist aus der EP 2 196 266 A2 bekannt.

Aus der DE 654 589 C ist ferner ein Verfahren bekannt, mit dem ein fließfähiges Ausgangsprodukt mit einer selbstentleerenden Zentrifuge - die eine drehbare Trommel mit einem Zulauf, mit wenigstens einem Flüssigkeitsauslass und mit diskontinuierlich zu öffnenden und zu verschließenden Auslassöffnungen für einen Feststoff und mit einer Drehzahlsteuerung aufweist - in einem kontinuierlichen Betrieb in einem Zentrifugalfeld in der sich drehenden Trommel von Feststoffen geklärt wird, wobei ein kontinuierliches Auslassen wenigstens einer geklärten Flüssigkeitsphase - einer Klarphase - erfolgt und wobei mit den diskontinuierlich zu öffnenden und zu verschließenden Auslassöffnungen für Feststoff wiederholt ein diskontinuierliches Auslassen der Feststoffe - Feststoffentleerungen genannt -, aus einem Feststoffsammelraum der Trommel erfolgt. Bei den jeweiligen Feststoffentleerungen werden folgende Schritte durchlaufen: Reduzieren der Drehzahl der Trommel der Zentrifuge; selbsttätiges Öffnen der Auslassöffnungen und Entleeren der Feststoffe aus dem Feststoffsammelraum der Trommel infolge einer Federkraft nach dem Reduzieren der Drehzahl der Trommel; wobei das Entleeren in Schritt mit Hilfe federbetätigter Stößel erfolgt, mit denen die jeweiligen Auslassöffnungen zu Beginn der Feststoffentleerungen geöffnet und zum Ende der jeweiligen Feststoffentleerung wieder geschlossen werden können; Schließen der Auslassöffnungen und Beenden des Entleerens der Feststoffe aus der Trommel. Das Öffnen der Feststoffaustragsöffnungen mit federbetätigten Sctößeln bringt den Nachteil mit sich, dass der Prozess nicht so präzise steuerbar ist, die Verluste an Wertstoffphasen bei Feststoffentleerungen entsprechend gering gehalten werden. Analoges gilt für die GB 423 162 A..

Zum technologischen Hintergrund de Ansteuerung von Aktuatoren wird ferner die US 2012/206071 A1 genannt.

Das mit einer Zentrifugentrommel zu klärende Ausgangsprodukt und somit auch die darin enthaltenen Feststoffe - die Abfallstoffe aber auch Wertstoffe sein können - sind einer hohen Zentripetalbeschleunigung ausgesetzt, die in einem Separator mit vertikaler Drehachse mehr als das 10.000fache der Erdbeschleunigung (mehr als 10.000 g) betragen kann. Durch die geschlossene Trommel werden die Stoffe im rotierenden System gehalten, in welchem sich ein Druck aufbaut, der proportional zum Quadrat der Winkelgeschwindigkeit "ω²" ist. Öffnen sich bei einer Feststoffentleerung der Trommel zum Auslass von Feststoffen vorgesehene Auslasskanäle - nachfolgend auch Auslassöffnungen genannt - am Außenumfang der Trommel, so wird der unter Druck stehende Feststoff mit hoher Geschwindigkeit und somit Energie durch diese Auslasskanäle gepresst. Bei der Feststoffentleerung eines selbstentleerenden Separators bei voller Drehzahl können insofern die Feststoffe, insbesondere abrasive Feststoffe, einen Verschleiß an den Austragsöffnungen des Trommelunterteils, am Kolbenschieber und am Trommeldeckel verursachen.

Um diesen Verschleiß zu verringern, ist es bekannt, gefährdete Stellen außen und/oder innen an dem rotierenden System mit der Trommel durch Schutzbleche und/oder durch eine Beschichtung aus einem geeigneten harten Material, z.B. aus Hartmetall, zu schützen (Beispiel: WO 2004/054719A1). Bei besonders abrasiven Feststoffen kann aber dennoch immer wieder ein Austausch der Schutzelemente und/oder anderer durch Abrasion geschädigter Bauteile der Trommel notwendig sein. Für die Instandsetzung dieser Bauteile durch Austausch muss die Zentrifuge außer Betrieb gesetzt werden, so dass deren Verfügbarkeit reduziert wird.

Die Erfindung hat die Aufgabe, dieses Problem zu verringern.

Die Erfindung löst diese Aufgabe durch das Verfahren des Anspruchs 1. Danach sind mindestens folgende Verfahrensschritte vorgesehen:
- 100:: Initiieren der jeweiligen Feststoffentleerung der Trommel der Zentrifuge;
- 200:: Reduzieren der Drehzahl der Trommel der Zentrifuge;
- 300:: Öffnen der Auslassöffnungen und Entleeren der Feststoffe aus dem Feststoffsammelraum der Trommel, während oder nach dem Reduzieren der Drehzahl der Trommel (entsprechend zu einem vorgegebenen Kriterium); wobei das Entleeren in Schritt mit Hilfe eines ansteuerbaren Kolbenschiebers erfolgt, mit dem die Auslassöffnungen zu Beginn der Feststoffentleerungen geöffnet werden;
- 400:: Schließen der Auslassöffnungen und mit Hilfe des ansteuerbaren Kolbenschiebers zum Ende der jeweiligen Feststoffentleerung Beenden des Entleerens der Feststoffe aus der Trommel.

Durch das Reduzieren der Trommeldrehzahl vor dem Entleeren reduzieren sich die Austrittsgeschwindigkeit der Feststoffe und die kinetische Energie der aus der Trommel austretenden Feststoffe erheblich. Dies verringert entsprechend die abrasive Wirkung der Feststoffe auf die gefährdeten Stellen bzw. Bauteile der Trommel. Durch diese Maßnahme kann die Standzeit dieser Bauteile vorteilhaft wirksam verlängert und die Verfügbarkeit der Zentrifuge erhöht werden. Unter "Feststoff" werden im Kontext dieser Schrift alle Stoffe verstanden, welche durch die Auslassöffnungen der Trommel entleert werden. Dies können z.B. Trübstoffe oder Verschmutzungen sein, aber auch Hilfsstoffe wie Bentonit oder auch Wertstoffe wie Algen, Hefen, Zellkulturen oder Mikroorganismen.

Die verringerte kinetische Energie der Feststoffe kann sich zudem vorteilhaft auf die Feststoffe an sich auswirken. Denn die verringerte Austrittsgeschwindigkeit resultiert auch in einer verringerten Aufprallgeschwindigkeit der Feststoffe auf die Wände eines die Trommel umgebenden Feststofffängers, so dass ein schonender Feststoffaustrag erfolgt. Insbesondere bei zu verarbeitenden Produkten (beispielsweise Fermentationsbrühen), deren Feststoffe biologische Zellen aufweisen, verringert sich entsprechend die Gefahr, dass ein Teil der Zellen infolge der Feststoffentleerungen beschädigt wird. Derartige Feststoffe können - rein beispielhaft Hefezellen oder Algenzellen - sein.

Dabei schließt sich vorzugsweise an die jeweilige Feststoffentleerung, insbesondere an den Schritt 400, ein Schritt 500 an, in dem die Drehzahl der Trommel der Zentrifuge wieder - insbesondere auf eine Nenndrehzahl - erhöht wird.

Es ist auch denkbar und fällt unter den Gegenstand der Ansprüche, wenn die Drehzahlabsenkung während der Entleerung weiter fortgesetzt wird und/oder wenn bereits während der Feststoffentleerung bereits damit wieder begonnen wird, die Drehzahl zu erhöhen.

Es hat sich als vorteilhaft erwiesen, wenn vor einer Feststoffentleerung eine Drehzahlabsenkung auf ca. 30 % bis 80%, vorzugsweise 50% bis 70% der Nenndrehzahl, insbesondere der Betriebsdrehzahl der Trommel vor Beginn der Feststoffentleerung erfolgt. Ein gut geeigneter Betrag für eine jeweilige Drehzahlabsenkung kann für den jeweiligen Klärprozess einfach im Versuch bestimmt werden. Dabei sollte die Drehzahl nicht so weit abgesenkt werden, dass der Feststoffaustrag beeinträchtigt wird, beispielweise, da infolge der Drehzahlabsenkung zur Verklumpung neigende Feststoffe nicht mehr vollständig ausgetragen werden oder aus den Zwischenräumen der Trennteller nicht mehr vollständig ausgeschleudert werden.

In einer bevorzugten Ausführungsform des erfinderischen Verfahrens erfolgt das Initiieren der Feststoffentleerung der Trommel der Zentrifuge im Schritt 100 durch einen Steuerimpuls der Steuerungseinheit. Dabei wird das Entleeren der Trommel von der Steuerungseinheit initiiert, wenn eine oder mehrere vorgegebene Bedingungen (z.B. erhöhte Trübung im Flüssigkeitsablauf, Verstreichen eines definierten Zeitintervalls seit der letzten Feststoffentleerung) erfüllt sind.

Das Reduzieren der Drehzahl der Trommel wird nach dem Erreichen einer definierten Entleerungsdrehzahl der Trommel beendet. Diese ist so gewählt, dass eine schonende und abrasivverschleißreduzierte Feststoffentleerung gewährleistet ist.

Nach einer weiteren Ausführungsform des erfinderischen Verfahrens wird die Reduzierung der Drehzahl der Trommel in Schritt 200 nach Ablauf eines definierten Zeitintervalls beendet. Auch derart ist es möglich, die Trommel während der Feststoffentleerung mit einer solchen Drehzahl zu betreiben, die eine schonende und abrasivverschleißreduzierende Feststoffentleerung gewährleistet.

In einer bevorzugten Ausführungsform des erfinderischen Verfahrens wird die Drehzahl der Trommel im Schritt 200 mit einem Antriebssystem mit einer Rekuperationsbremse durchgeführt, insbesondere mit einem rückspeisefähigen Frequenzumrichter, wobei mit diesem während der Drehzahlreduzierung vorzugsweise rekuperativ elektrische Energie erzeugt wird. Dadurch ergibt sich vorteilhaft die Möglichkeit, zu einer sehr energiesparenden Steuerung der erfindungsgemäß durchgeführten Feststoffentleerungen.

Vorteilhaft ist in diesem Zusammenhang, wenn das Antriebssystem mit Netzrückspeisung einen Frequenzumrichter aufweist, mit dem der Antriebsmotor des Separators auch im Generatorbetrieb betrieben werden kann. Durch geeignete Wahl und Ansteuerung dieses Frequenzumrichters lässt sich der Antriebsmotor des Antriebssystems einfach und damit vorteilhaft während des Drehzahlreduzierungsvorgangs in einen Generatorbetrieb bringen, der dazu führt, dass Energie in das Stromnetz zurückgespeist wird.

In einer weiteren Ausführungsform des erfinderischen Verfahrens wird zumindest mit dem Start des Schritts 100 beginnend bis zum Abschluss des Schritts 500 die Drehzahl der Trommel in definierten diskreten Zeitabständen, vorzugsweise quasi-kontinuierlich, mit wenigstens einer Sensoreinrichtung sensiert. Dadurch können das Reduzierung der Drehzahl der Trommel und das Wiederbeschleunigen der Trommel auf Nenndrehzahl genau gesteuert und überwacht werden.

Das Beenden der Feststoffentleerung erfolgt vorzugsweise auch entsprechend einer oder mehreren Bedingungen, beispielsweise nach Verstreichen eines Intervalls oder nach dem Registrieren einer weiteren Drehzahlabsenkung durch einen weiteren Energieverlust des rotierenden Systems infolge des Feststoffaustrags.

Weitere vorteilhafte Ausgestaltungen des erfindungsgemäßen Verfahrens sind den Unteransprüchen zu entnehmen.

Die Erfindung wird nachfolgend anhand eines bevorzugten Ausführungsbeispiels unter Bezugnahme auf die beigefügten Zeichnungen näher erläutert. Es zeigt:
- Figur 1:: eine schematische Schnittansicht einer Zentrifuge, welche nach einem erfindungsgemäßen Verfahren betrieben werden kann;
- Figur 2:: eine Ausschnittsvergrößerung der Trommel

Fig. 1 zeigt eine Zentrifuge - hier als Separator ausgeführt - zum Klären von feststoffhaltigen, fließfähigen Ausgangsprodukten AP von Feststoffen mit einer drehbaren Trommel 1 mit vertikaler Drehachse. Die Verarbeitung des Ausgangsproduktes AP erfolgt im kontinuierlichen Betrieb. Der Separator ist ein selbstentleerender Separator.

Dies bedeutet, dass der Zulauf des Ausgangsprodukt AP kontinuierlich erfolgt und auch das Ableiten wenigstens einer geklärten Flüssigkeitsphase, Klarphase KP genannt, kontinuierlich erfolgt. Die Trommel 1 der Zentrifuge verfügt in der Ausgestaltung als selbstentleerender Separator über einen diskontinuierlichen Feststoffauslass, wobei der aus dem Ausgangsprodukt AP durch Klärung abgetrennte Feststoff F intervallartig durch das Öffnen und Wiederverschließen von Auslassdüsen bzw. Auslassöffnungen 5 entfernt wird.

Die Trommel 1 weist ein Trommelunterteil 10 und einen Trommeldeckel 11 auf. Sie ist ferner vorzugsweise von einer Haube 12 umgeben. Die Trommel 1 ist zudem auf eine Antriebsspindel 2 aufgesetzt, die drehbar gelagert und durch einen Antriebsmotor antreibbar ist.

Die Trommel 1 weist einen Produktzulauf 4 auf, durch welchen das Ausgangsprodukt AP in die Trommel 1 geleitet wird. Sie weist ferner wenigstens einen Ablauf 13 - mit einem Greifer versehen -, der zur Ableitung einer Klarphase KP aus der Trommel 1 dient. Der Greifer - auch Schälscheibe genannt - ist eine Zentripetalpumpe. Der Ablauf 13 kann konstruktiv auch auf andere Weise bzw. mit anderen Mitteln erfolgen. Zudem ist es auch denkbar, neben der Klärung auch eine Trennung des Ausgangsproduktes AP in zwei Flüssigkeitsphasen verschiedener Dichte vorzunehmen. Hierzu ist dann ein weiterer Flüssigkeitsablauf erforderlich.

Die Trommel 1 weist vorzugweise ein Tellerpaket 14 aus axial beabstandeten Trenntellern auf. Zwischen dem Außenumfang des Tellerpakets 14 und dem Innenumfang der Trommel 1 im Bereich ihres größten Innendurchmessers ist ein Feststoffsammelraum 8 ausgebildet. Feststoffe, welche im Bereich des Tellerpakets 14 von der Klarphase getrennt werden, sammeln sich in dem Feststoffsammelraum 8, aus dem die Feststoffe F über Auslassöffnungen 5 aus der Trommel 1 ausgetragen werden können.

Die Auslassöffnungen 5 können dazu hier mittels eines Kolbenschiebers 6, welcher im Trommelunterteil 10 angeordnet ist und in diesem parallel zur Drehachse (insbesondere vertikal) verschiebbar ist, geöffnet und geschlossen werden. Bei geöffneten Auslassöffnungen 5 wird der Feststoff F aus der Trommel 1 in einen Feststofffänger 7 ausgelassen. Der Feststoffsammelraum 8 in der Trommel 1 weist ein definiertes Feststoffraumvolumen auf.

Zur Bewegung des Kolbenschiebers 6 weist die Trommel 1 einen Betätigungsmechanismus auf. Hier umfasst dieser wenigstens eine Zuleitung 15 für ein Steuerfluid wie Wasser und eine Ventilanordnung 16 in der Trommel 1 und weitere Elemente außerhalb der Trommel 1. So wird der Zulauf des Steuerfluides wie Wasser über eine außerhalb der Trommel 1 angeordnete Dosieranordnung 17 ermöglicht, welche einer außerhalb der Trommel 1 angeordnete Zulaufleitung 19 für das Steuerfluid zugeordnet ist, so dass für eine Feststoffentleerung des Feststoffs F durch Freigabe der Ventilanordnung 16 das Steuerfluid in die Trommel 1 einleitbar ist oder umgekehrt der Zustrom an Steuerfluid unterbrochen werden kann, um den Kolbenschieber 6 entsprechend zu bewegen, um die Auslassöffnungen 5 freizugeben.

An der Spindel 2 und/oder der Trommel 1 kann zumindest eine Sensoreinrichtung 22 angeordnet sein, die dazu ausgelegt ist, den momentanen Betrag der Drehzahl der Spindel 2 bzw. die momentane Drehzahl der Trommel bzw. des rotierenden Systems der Zentrifuge zu bestimmen. Die wenigstens eine Sensoreinrichtung 22 kann z.B. nach dem Wirkprinzip der Induktion arbeiten. Alternativ kann die Sensoreinrichtung 22 auch nach einem anderen Wirkprinzip arbeiten.

Am oder im Zulauf 4 für das Ausgangsprodukt AP in die Trommel 1 kann ebenfalls eine Sensoreinrichtung 3 zur Bestimmung des Durchflussstromes Volumen/Zeit oder eines oder mehrerer Parameters, wie z.B. Masse/Zeit, des in die Trommel 1 zu leitenden Ausgangsprodukts AP angeordnet sein. Dies ist vorteilhaft, aber nicht zwingend.

Die Sensoreinrichtungen 3 und 22 sind über Datenverbindungen 20, 21 mit der Auswerte- und Steuerungseinheit 9 (vorzugsweise ein Steuerungsrechner der Zentrifuge) verbunden, welche die ermittelten Messwerte auswertet bzw. verrechnet und die Bewegung des Kolbenschiebers 6 und damit auch das Zeitintervall bis zur Öffnung der Auslassöffnungen 5 steuert.

Der Betätigungsmechanismus für den Kolbenschieber 6 - hier insbesondere die Dosieranordnung 17 - kann über eine Datenverbindung 18 mit einer Auswerte- und Steuerungseinheit 9 verbunden sein, die auch eine Programmroutine zur Steuerung und/oder Regelung des Feststoffauslass aufweist, die auch dieser als Programm oder Programmteil abläuft. Die Dosieranordnung 17 kann beispielsweise einen Kolben und eines oder mehrere Ventile aufweisen. Sie kann ferner nach Art der DE 10 2005 049 941 A1 ausgestaltet sein, um eine veränderbare Dosierung der Fluidmenge zur Steuerung und Veränderung der Dauer der Feststoffentleerung und damit des aktuellen Feststoffentleerungsvolumen vornehmen zu können. Mit der Dosieranordnung 17 lässt sich das Feststoffentleerungsvolumen variieren, so dass beispielsweise bei steigendem Feststoffgehalt im Zulauf die Feststoffentleerungsvolumen vergrößert werden kann.

Es kann zudem vorzugsweise eine weitere ansteuerbare Einrichtung 23 - beispielsweise ein ansteuerbares Ventil - in den Zulauf 4 geschaltet sein, mit welcher der Volumenstrom im Zulauf veränderlich ist, um die Zulaufmenge bzw. das aktuelle Zulaufvolumen V_{AP} an zu verarbeitendem Ausgangsprodukt AP pro Zeiteinheit zu verändern. Diese ansteuerbare Einrichtung 23 ist über eine Datenverbindung 24 mit der Steuerungseinheit 9 verbunden.

Die vorgenannten Datenverbindungen 18, 20, 21, 24, 25 ermöglichen eine Datenübertragung von oder zur Steuerungs- und Auswerteeinheit 9. Sie können jeweils als Leitungen ausgestaltet sein oder aber jeweils als drahtlose Verbindungen.

In Fig. 2 ist eine Ausschnittsvergrößerung des Abschnitts der Trommel 1, der eine der Auslassöffnungen 5 aufweist, im Schnitt dargestellt.

Der Trommeldeckel 11 ist mit dem Trommelunterteil 10 verschraubt. Dementsprechend weist das Trommelunterteil 10 ein Innengewinde 26 und der Trommeldeckel 11 ein Außengewinde 27 auf.

Der Kolbenschieber 6 bewegt sich im Trommelunterteil 10 und weist eine Dichtung 28 auf, mit der der Raum zwischen dem Kolbenschieber 6 und dem Trommelunterteil 10 zu einem übrigen Innenraum der Trommel 1 abgedichtet ist. Der Trommeldeckel 11 weist eine Dichtung 29 auf, an der im geschlossenen Zustand der Auslassöffnung 5 (hier nicht dargestellt) ein axialer Ansatz 30 anliegt, der hier einstückig an den Kolbenschieber 6 angeformt ist.

Im geöffneten Zustand der Auslassöffnungen 5 unterliegen deshalb insbesondere die Dichtung 29 sowie der Ansatz 30 sowie der dem Innenraum der Trommel zugewandten Bereiche des Trommeldeckels 11 und des Trommelunterteils 10, die jeweils an die Auslassöffnung 5 angrenzen, einem erheblichen Abrasivverschleiß bei der Entleerung des Feststoffs F durch die Auslassöffnung 5.

Ein verschleißbedingter Austausch der Dichtung 29 oder des Kolbenschiebers 6 oder eine Verschleißkompensation des Ansatzes 30 z.B. durch Auftragsschweißen und spanende Nachbearbeitung gehen mit einer Außerbetriebnahme der Zentrifuge einher und sind mit einem Demontage- und Montageaufwand verbunden.

Nachfolgend wird ein Ausführungsbeispiel eines abrasivverschleißreduzierendes Entleerungsverfahrens, welches mit der vorbeschriebenen Zentrifuge durchgeführt werden kann, anhand der Figuren näher erläutert.

In die Trommel 1 der Zentrifuge wird vorzugsweise diskontinuierlich das Ausgangsprodukt AP geleitet, wo dieses geklärt wird. Es erfolgt ein kontinuierlicher Klarphasenauslass der Klarphase KP.

Während der Klärung des Ausgangsproduktes AP unter Bildung der Klarphase KP werden im Ausgangsprodukt AP enthaltene Trubstoffe und andere Feststoffe im Feststoffsammelraum 8 der Trommel 1 außerhalb des Tellerpaketes 14 gesammelt, der sich füllt.

Diese Variante des Verfahrens basiert darauf, dass vor dem Entleeren des Feststoffsammelraumes 8 ein Drehzahlabfall der Trommel 1 gezielt und definiert herbeigeführt wird, um die Energie, mit der der Feststoff F die Trommel 1 bei der Öffnung der Auslassöffnungen 5 die Trommel verlässt, zu reduzieren und so den Abrasivverschleiß, den der Feststoff F an Teilen in und außerhalb der Trommel 1 sowie an den Auslassöffnungen 5 der Trommel 1 bei der Feststoffentleerung verursacht, zu minimieren.

Zur Herbeiführung des Drehzahlabfalls der Trommel 1 kann vorgesehen sein, dass die Drehzahl des Antriebsmotor der Zentrifuge über einen Frequenzumrichter um einen definierten Betrag reduziert wird, wobei die Bremszeit bis zur Erreichung einer Entleerungsdrehzahl der Trommel 1 durch einen Bremswiderstand oder durch ein Antriebssystem mit Netzrückspeisung deutlich verkürzt wird und wodurch vorteilhaft elektrische Energie in das Stromnetz zurückgespeist werden kann.

Ferner kann vorgesehen sein, dass zumindest während des Zeitintervalls, in dem die Trommel 1 mit einer von der Nenndrehzahl abweichenden, da reduzierten Drehzahl umläuft, die Drehzahl der Trommel 1 sensiert wird. Dadurch können gezielt Steuerimpulse ausgelöst werden, die zu einer Beschleunigung des Drehzahlabfalls beitragen, so dass die verfahrenstechnischen Voraussetzung für eine abrasivverschleißreduzierende Feststoffentleerung möglichst schnell geschaffen wird und die Feststoffentleerung des Feststoffs F ohne wesentlichen Zeitverzug erfolgen kann.

Für das abrasivverschleißreduzierende Entleeren von Feststoff F aus einer Zentrifuge wird folgendes Verfahren angegeben:
Das Verfahren startet im Schritt 100. In Schritt 100 wird die Feststoffentleerung der Trommel 1 der Zentrifuge z.B. durch einen Steuerimpuls der Steuerungseinheit 9 initiiert.

Danach wird in einem Schritt 200 die Drehzahl der Trommel 1 ausgehend von der gegebenen Ausgangsdrehzahl/Nenndrehzahl definiert reduziert. Dies kann dadurch erfolgen, dass die Drehzahl der Trommel 1 auf eine definierte Entleerungsdrehzahl reduziert wird. Alternativ ist es auch möglich während der Reduzierung der Drehzahl der Trommel 1 einen definierten Zeitintervall verstreichen zu lassen.

Vorteilhafterweise wird die Bremszeit bis zur Erreichung einer Entleerungsdrehzahl der Trommel 1 oder das definierte Zeitintervall durch einen Bremswiderstand oder durch ein Antriebssystem mit Netzrückspeisung deutlich verkürzt, wobei bei der Anwendung eines Antriebssystems mit Netzrückspeisung vorteilhaft elektrische Energie in das Stromnetz zurückgespeist wird. Das Antriebssystem mit Netzrückspeisung beinhaltet vorzugsweise einen Frequenzumrichter.

In einem weiteren Schritt 300 wird nach Erreichen der definierten Entleerungsdrehzahl bzw. nach Verstreichen des definierten Zeitintervalls der Feststoff F aus dem Feststoffsammelraum 8 mit Hilfe des Kolbenschiebers 6 der Zentrifuge über deren Auslassöffnungen 5 entleert.

Danach wird in einem Schritt 400 die Feststoffentleerung des Feststoffs F mit Hilfe des Kolbenschiebers beendet.

In einem abschließenden Schritt 500 wird die Trommel 1 der Zentrifuge wieder auf die Nenndrehzahl beschleunigt.

Im Rahmen des Verfahrens wird zumindest mit Beginn der Drehzahlreduzierung bis zum Wiedererreichen der Nenndrehzahl der Trommel 1 in definierten diskreten Zeitabständen, vorzugsweise quasi-kontinuierlich die Drehzahl der Trommel 1 durch die Sensoreinrichtung 22 oder eine andere Drehzahlmesseinrichtung sensiert.

Insgesamt wird mit den dargestellten und beanspruchten Verfahren die Verfügbarkeit der Zentrifuge vorteilhaft erhöht und die Wartungsintervalle der Zentrifuge ebenso vorteilhaft signifikant verlängert. Außerdem werden Stoffe, die bei reduzierter Drehzahl aus der Trommel entleert werden, deutlich weniger beschädigt.

### Bezugszeichenliste

- 1: Trommel
- 2: Spindel
- 3: Sensor
- 4: Zulauf
- 5: Auslassöffnungen
- 6: Kolbenschieber
- 7: Feststofffänger
- 8: Feststoffsammelraum
- 9: Steuerungseinheit
- 10: Trommelunterteil
- 11: Trommeldeckel
- 12: Haube
- 13: Ablauf
- 14: Tellerpaket
- 15: Leitung für Hydraulikflüssigkeit
- 16: Ventil
- 17: Dosieranordnung
- 18: Datenverbindung
- 19: Hydraulikleitung
- 20: Datenverbindung
- 21: Datenverbindung
- 22: Sensoreinrichtung
- 23: Ansteuerbare Einrichtung
- 24,25: Datenverbindung
- 26: Innengewinde
- 27: Außengewinde
- 28: Dichtung
- 29: Dichtung
- 30: Ansatz

- KP: Klarphase
- AP: Ausgangsprodukt
- F: Feststoff

## Patentansprüche

1. Verfahren, mit dem ein fließfähiges Ausgangsprodukt (AP) mit einer selbstentleerenden Zentrifuge - die eine drehbare Trommel (1) mit einem Zulauf (4), mit wenigstens einem Flüssigkeitsauslass (13) und mit diskontinuierlich zu öffnenden und zu verschließenden Auslassöffnungen (5) für einen Feststoff F und mit einer Steuerungseinheit (9) aufweist - in einem kontinuierlichen Betrieb in einem Zentrifugalfeld in der sich drehenden Trommel (1) von Feststoffen F geklärt wird, wobei ein kontinuierliches Auslassen wenigstens einer geklärten Flüssigkeitsphase - einer Klarphase (KP) - mit Hilfe eines ansteuerbaren Kolbenschiebers (6) erfolgt und wobei mit den diskontinuierlich zu öffnenden und zu verschließenden Auslassöffnungen (5) für Feststoff F wiederholt ein diskontinuierliches Auslassen der Feststoffe (F) - Feststoffentleerungen genannt -, aus einem Feststoffsammelraum (8) der Trommel (1) erfolgt, **gekennzeichnet durch** zumindest folgende bei den jeweiligen Feststoffentleerungen zu durchlaufende Schritte:
100: Initiieren der jeweiligen Feststoffentleerung der Trommel (1) der Zentrifuge;
200: Reduzieren der Drehzahl der Trommel (1) der Zentrifuge;
300: Öffnen der Auslassöffnungen (5) und Entleeren der Feststoffe (F) aus dem Feststoffsammelraum (8) der Trommel (1) während oder nach dem Reduzieren der Drehzahl der Trommel (1); wobei das Entleeren in Schritt 300 mit Hilfe des ansteuerbaren Kolbenschiebers (6) erfolgt, mit dem die Auslassöffnungen (5) zu Beginn der Feststoffentleerungen geöffnet werden;
400: Schließen der Auslassöffnungen (5) mit Hilfe des ansteuerbaren Kolbenschiebers (6) zum Ende der jeweiligen Feststoffentleerung und Beenden des Entleerens der Feststoffe (F) aus der Trommel (1).

2. Verfahren nach Anspruch 1, **dadurch gekennzeichnet, dass** sich an die jeweilige Feststoffentleerung, insbesondere an den Schritt 400, ein Schritt 500 anschließt, in dem die Drehzahl der Trommel (1) der Zentrifuge wieder - insbesondere auf eine Nenndrehzahl - erhöht wird.

3. Verfahren nach Anspruch 1 oder 2, **dadurch gekennzeichnet, dass** das Initiieren der Feststoffentleerung der Trommel (1) der Zentrifuge in Schritt 100 durch einen Steuerimpuls der Steuerungseinheit (9) nach Vorliegen eines oder mehrerer Auslösekriterien für eine Feststoffentleerung erfolgt.

4. Verfahren nach einem der vorgenannten Ansprüche, **dadurch gekennzeichnet, dass** das Reduzieren der Drehzahl der Trommel (1) in Schritt 200 nach Erreichen einer definierten Entleerungsdrehzahl der Trommel (1) beendet wird.

5. Verfahren nach einem der vorgenannten Ansprüche, **dadurch gekennzeichnet, dass** das Reduzieren der Drehzahl der Trommel (1) in Schritt 200 nach Ablauf eines definierten Zeitintervalls beendet wird.

6. Verfahren nach einem der vorgenannten Ansprüche, **dadurch gekennzeichnet, dass** im Schritt 200 ein Reduzieren der Drehzahl der Trommel (1) der Zentrifuge auf ca. 30 % bis 80%, vorzugsweise 50% bis 70% der Nenndrehzahl, insbesondere der Betriebsdrehzahl der Trommel vor Beginn der Feststoffentleerung erfolgt.

7. Verfahren nach einem der vorstehenden Ansprüche, **dadurch gekennzeichnet, dass** das Reduzieren der Drehzahl der Trommel (1) im Schritt 200 mit einem Antriebssystem mit einer Rekuperationsbremse erfolgt.

8. Verfahren nach Anspruch 7, **dadurch gekennzeichnet, dass** das Antriebssystem mit Netzrückspeisung einen Frequenzumrichter, insbesondere einen rückspeisefähigen Frequenzumrichter beinhaltet.

9. Verfahren nach einem der vorgenannten Ansprüche, **dadurch gekennzeichnet, dass** die Drehzahl der Trommel (1) bestimmt wird, insbesondere durch eine Sensoreinrichtung (22) sensiert wird.

## Claims

1. A method by which a flowable starting product (AP) is clarified of solids F by means of a self-emptying centrifuge - which has a rotatable drum (1) having an intake (4), having at least one liquid outlet (13) and having discontinuously openable and closable outlet openings (5) for solid matter F and having a control unit (9) - in a continuous operation in a centrifugal field in the rotating drum (1), wherein continuous discharge of at least a clarified liquid phase - a clear phase (KP) - takes place with the aid of a controllable piston slide valve (6) and wherein discontinuous discharge of the solids (F) - referred to as emptying of solids - from a solids collection chamber (8) of the drum (1) takes place repeatedly via the discontinuously openable and closable outlet openings (5) for solid matter F, **characterized by** at least the following steps to be carried out during the respective solids emptying procedure:
100: initiating the respective emptying of solids from the drum (1) of the centrifuge;
200: reducing the speed of the drum (1) of the centrifuge;
300: opening the outlet openings (5) and emptying the solids (F) from the solids collection chamber (8) of the drum (1) whilst the speed of the drum (1) is reduced, wherein the emptying procedure in step 300 takes place with the aid of the controllable piston slide valve (6), by means of which the outlet openings (5) are opened at the start of the solids emptying procedure;
400: closing the outlet openings (5) with the aid of the controllable piston slide valve (6) at the end of the respective solids emptying procedure and terminating the emptying of the solids (F) from the drum (1).

2. The method as claimed in claim 1, **characterized in that** a step 500, in which the speed of the drum (1) of the centrifuge is increased again - in particular to a nominal speed - follows the respective solids emptying procedure, in particular the step 400.

3. The method as claimed in claim 1 or 2, **characterized in that** the initiation of the emptying of solids from the drum (1) of the centrifuge in step 100 takes place as a result of a control pulse of the control unit (9) according to the presence of one or more activation criteria for a solids emptying procedure.

4. The method as claimed in one of the preceding claims, **characterized in that** the reduction in the speed of the drum (1) in step 200 is terminated after a defined emptying speed of the drum (1) is reached.

5. The method as claimed in one of the preceding claims, **characterized in that** the reduction in the speed of the drum (1) in step 200 is terminated after a defined time interval has elapsed.

6. The method as claimed in one of the preceding claims, **characterized in that,** in step 200, a reduction in the speed of the drum (1) of the centrifuge to ca. 30% to 80%, preferably 50% to 70% of the nominal speed, in particular the operating speed of the drum, takes place before the start of the solids emptying procedure.

7. The method as claimed in one of the preceding claims, **characterized in that** the reduction in the speed of the drum (1) in step 200 takes place by means of a drive system having a regenerative brake.

8. The method as claimed in claim 7, **characterized in that** the drive system with energy feedback contains a frequency converter, in particular a frequency converter capable of energy feedback.

9. The method as claimed in one of the preceding claims, **characterized in that** the speed of the drum (1) is identified, in particular is detected by a sensor device (22).

## Revendications

1. Procédé par lequel un produit de départ fluide (AP) est débarrassé de solides (F) à l'aide d'une centrifugeuse à vidage automatique qui comprend un tambour rotatif (1) muni d'une arrivée (4), d'au moins une sortie de liquide (13) et d'ouvertures de sortie (5) à ouverture et fermeture non continues pour un solide (F), ainsi qu'une unité de commande, en fonctionnement continu dans un champ de centrifugation dans le tambour (1) en rotation, dans lequel au moins une phase liquide clarifiée, la phase clarifiée (KP), sort en continu à l'aide d'une vanne à piston contrôlable (6) et dans lequel les solides (F) sortent de façon répétitive et non continue (vidanges de solide) d'un espace de collecte des solides (8) du tambour (1) par les ouvertures de sortie (5) à ouverture et fermeture non continues, **caractérisé en ce qu'**il comprend au moins les étapes suivantes, exécutées à chaque vidange de solide :
100 : déclenchement de la vidange de solides du tambour (1) de la centrifugeuse ;
200 : réduction de la vitesse de rotation du tambour (1) de la centrifugeuse ;
300 : ouverture des ouvertures de sortie (5) et vidange des solides (F) hors de l'espace de collecte de solides (8) du tambour (1) pendant ou après la réduction de la vitesse de rotation du tambour (1), la vidange de l'étape 300 étant réalisée à l'aide de la vanne à piston contrôlable (6) avec laquelle les ouvertures de sortie (5) sont ouvertes au début des vidanges de solides ;
400 : fermeture des ouvertures de sortie (5) à l'aide de la vanne à piston contrôlable (6) à la fin de chaque vidange de solides et fin de la sortie des solides (F) hors du tambour (1).

2. Procédé selon la revendication 1, **caractérisé en ce que** chaque vidange de solides, en particulier l'étape 400, est suivie d'une étape 500 pendant laquelle la vitesse de rotation du tambour (1) de la centrifugeuse est à nouveau augmentée, en particulier jusqu'à une vitesse de rotation nominale.

3. Procédé selon la revendication 1 ou 2, **caractérisé en ce que** la vidange de solides du tambour (1) de la centrifugeuse dans l'étape 100 est déclenchée par une impulsion de commande de l'unité de commande (9) quand un ou plusieurs critères de déclenchement d'une vidange de solide sont remplis.

4. Procédé selon l'une des revendications précédentes, **caractérisé en ce que** la réduction de la vitesse de rotation du tambour (1) dans l'étape 200 prend fin quand une vitesse de rotation de vidange définie du tambour (1) est atteinte.

5. Procédé selon l'une des revendications précédentes, **caractérisé en ce que** la réduction de la vitesse de rotation du tambour (1) dans l'étape 200 prend fin après l'écoulement d'un intervalle de temps défini.

6. Procédé selon l'une des revendications précédentes, **caractérisé en ce que** la vitesse de rotation du tambour (1) de la centrifugeuse est réduite dans l'étape 200 jusqu'à environ 30 % à 80 %, de préférence 50 % à 70 % de la vitesse de rotation nominale, en particulier à la vitesse de rotation de fonctionnement du tambour avant le début de la vidange de solides.

7. Procédé selon l'une des revendications précédentes, **caractérisé en ce que** la vitesse de rotation du tambour (1) est réduite dans l'étape 200 par un système d'entraînement muni d'un frein à récupération.

8. Procédé selon la revendication 7, **caractérisé en ce que** le système d'entraînement avec renvoi d'énergie au réseau comprend un convertisseur de fréquences, en particulier un convertisseur de fréquences à renvoi d'énergie.

9. Procédé selon l'une des revendications précédentes, **caractérisé en ce que** la vitesse de rotation du tambour (1) est déterminée, en particulier détectée par un dispositif de capteur (22).
